# EUROPÄISCHE PATENTSCHRIFT

(11) **EP 0 013 721 B1**
(45) Veröffentlichungstag und Bekanntmachung des Hinweises auf die Patenterteilung: **16.12.1981**
(21) Anmeldenummer: 79104919.0
(22) Anmeldetag: 05.12.1979
(51) Int. Cl.: B44D 3/00, B65D 23/04, B65D 51/32

(54) **Aufrührorgan für mit Farben oder Lacken gefüllte zylindrische Behälter**
Mixing device for cylindrical containers filled with paint or lacquer
Dispositif de mélange pour récipients cylindriques remplis de peinture ou de laque

(30) Priorität: 30.01.1979 DE 2903401; 24.10.1979 DE 2942994
(43) Veröffentlichungstag der Anmeldung: 06.08.1980
(73) Patentinhaber: Kurt Vogelsang GmbH, D-6954 Hassmersheim (DE)
(72) Erfinder: Wandl, Rudolf H., D-6951 Binau (DE)
(74) Vertreter: Wilhelm, Hans-Herbert, Dr.-Ing.

## Beschreibung

Die Erfindung betrifft ein Aufrührorgan für mit Farben oder Lacken gefüllte zylindrische Behälter nach dem Oberbegriff des Patentanspruches 1.

Es sind Aufrührorgane bekannt (DE-C-1 161 795), die als gewundenes Drahtstück in der Art einer spiralförmigen Druckfeder ausgebildet sind. Solche Aufrührorgane weisen den Nachteil auf, daß sie in der Regel aus Federstahl hergestellt werden müssen und eine intensive Durchmischung aufgrund ihrer Formgebung nur bei mehrmaligem Schütteln des Behälters zulassen. Die Auslegung muß auch stets so getroffen sein, daß eine gewisse Taumelbewegung des Spiralfederstückes möglich ist, weil sonst in den Bereichen zwischen Außenumfang und Innendurchmesser des Behälters bzw. im Inneren des Spiralfederstückes keine nennenswerte Durchmischung eintreten kann. Es ist daher auch notwendig, auf die Einhaltung von Toleranzen bezüglich des Außendurchmessers und der Länge des Drahtstückes zu achten, wenn ein Verkanten des Aufrührorgans sicher vermieden werden soll

Bekannt sich auch Aufrührorgane (DE-A-2 127 748), bei denen gelochte Scheiben oder kreuzförmige Teile in Achsrichtung versetzt zueinander einen rohrförmigen Innenteil umgeben. Dadurch wird zwar ein Organ geschaffen, das bei der Schüttelbewegung in Achsrichtung große Bereiche des Querschnittes des Behälters erfaßt. Nachteilig ist aber, daß dadurch auch der Widerstand des Aufschüttelorgans gegen eine axiale Bewegung wächst und daß verhältnismäßig große Berührungsflächen zwischen der untersten Scheibe und dem Behälterboden entstehen, an denen ein Verkleben mit den Pigmenten des Lackes eintreten kann. Ein Lösen ist dann nur noch sehr schwer oder gar nicht mehr möglich.

Es sind daher auch schon Aufrührorgane der eingangs genannten Art bekanntgeworden (US-A-3 738 760), bei denen man der Unterseite eine konische Anspitzung gegeben hat, um den Kontakt mit der Unterseite des Behälters klein zu halten. Die Stirnflächen der Stege selbst liegen in Abstand zu dem konischen Ende des Hohlkörpers, so daß eine Anlage am Behälterboden ausgeschlossen ist. Diese bekannten Bauarten neigen daher nicht so zum Verkleben am Behälterboden wie die vorher erwähnten Bauarten, weisen aber den Nachteil auf, daß hierdruch das Mischungsvermögen verhältnismäßig klein ist, so daß sehr häufige und intensive Schüttelvorgänge notwendig sind. Die dort vorgesehenen Stege dienen zur Axialführung des Rührorgans im Behälter, und sie liegen zu diesem Zweck leicht an der Behälterwand an. Sie können auch durch entsprechende Stege ersetzt werden, die sich von der Behälterwand nach innen erstrecken, so daß das rohrförmige Aufschüttelorgan dann von diesen Stegen geführt ist.

Der Erfindung liegt daher die Aufgabe zugrunde, ein Aufrührorgan der eingangs genannten Art so auszubilden, daß in allen Bereichen des Behälters eine intensive Durchmischung eintritt, auch wenn der Behälter zum Zweck der Bewegung des Aufrührorgans nur wenig geschüttelt wird.

Die Erfindung besteht darin, daß die Stege in der Art von Schaufeln eines Gebläserades zur Längsachse des Hohlkörpers geneigt angeordnet sind. Diese Ausgestaltung erlaubt eine einfache Herstellung des Aufrührorgans, beispielsweise als Spritzteil aus Kunststoff oder aus Metall. Sie gibt durch die propellerartig wirkenden Stege die Gewähr für eine ausgezeichnete Durchmischung, auch bei geringfügigen Schüttelvorgängen. Dabei ist es sehr vorteilhaft, wenn die Außenkanten der Stege auf einem gedachten Zylinder liegen, dessen Durchmesser geringfügig kleiner als der Innendurchmesser des Behälters ist, weil dadurch auch die Randbereiche der im Behälter vorgesehenen Flüssigkeit schon bei einem einmaligen Auf- und Abbewegen des Aufrührorgans erfaßt werden können und nicht erst durch mehrmalige Taumelbewegungen eines Aufrührorgans durchmischt werden. Vorteilhaft ist auch, daß die mit dem Boden des den Lack enthaltenden Behälters in Berührung kommende Fläche, die im wesentlichen nur den Stirnflächen der Stege entspricht, sehr klein gehalten werden kann. Ein Ankleben des Aufrührorgans ist daher auch bei längerem Nichtgebrauch nicht zu befürchten.

Diese vorteilhaften Eigenschaften können noch verbessert werden, wenn die axiale Länge des Hüllzylinders für die Außenkanten der Schaufeln größer als die Länge des Rohres gewählt ist und wenn die Stirnkanten der Schaufeln unter einem Winkel zur Längsachse nach innen verlaufen. Durch diese Ausgestaltung ergeben sich nur punktförmige Auflagestellen im äußersten Bereich der Schaufeln, so daß die Berührungsflächen mit dem Boden des Behälters des Lackstiftes auf ein Minimum reduziert sind. Die neue Ausgestaltung sichert daher in jedem Fall die freie Beweglichkeit des Aufrührorgans im Lackbehälter.

Vorteilhaft ist auch, wenn bei einer solchen Ausführungsform aus herstellungstechnischen Gründen die Gebläseschaufeln selbst als gerade Schaufelblätter ausgebildet sind, die lediglich unter einem Winkel zur Achsrichtung des Aufrührorgans angestellt sind. Ein solches Aufrührorgan kann in sehr einfacher Weise, beispielsweise im Spritzgußverfahren, aus Metall hergestellt werden.

Es hat sich als ausreichend und als vorteilhaft erwiesen, wenn vier schaufelförmige Stege vorgesehen sind, deren beide Stirnseiten senkrecht zu der Rohrwandung stehen und in Umfangsrichtung zueinander versetzt sind. Bei dieser Ausführung können sich zwischen den schaufelartigen Stegen Durchströmungskanäle bilden, die dann, wenn die Länge des Aufrührorgans etwa so ausgelegt ist, daß sie der Hälfte der im Behälter für die Axialbewegung des Aufrührorgans zur Verfügung stehenden Länge entspricht, bei einem einmaligen Schüttelvorgang schon eine ausreichende Drehung des Aufrührorgans bewirken, die in die gewünschte Mischbewegung der Flüssigkeit umgesetzt wird. Diese neue Ausführung des Aufrührorgans erlaubt daher eine sichere einwandfreie Führung des Aufrührorgans im Behälter, eine einfache Herstellung und einen ausgezeichneten Mischeffekt, ohne daß der im Behälter vorgesehene Pinsel von dem sich bewegenden Aufrührorgan beschädigt oder berührt werden könnte.

Die Erfindung ist in der Zeichnung anhand von Ausführungsbeispielen dargestellt und in der nachfolgenden Beschreibung erläutert. Es zeigt
Fig. 1 einen Längsschnitt durch einen Lackstift zur Ausbesserung von Lackschäden an Kraftfahrzeugen, in dem ein erfindungsgemäßes Aufrührorgan eingesetzt ist,
Fig. 2 eine perspektivische Darstellung des in dem Lackstift der Fig. 1 vorgesehenen Aufrührorgans,
Fig.3 eine perspektivische Ansicht eines neuen Aufrührorgans, bei dem die Stirnkanten der einzelnen Gebläseschaufeln schräg zum Zentrum hin verlaufen, und
Fig. 4 eine Seitenansicht eines Aufrührorgans, ähnlich Fig. 3, bei dem jedoch die einzelnen Schaufeln nicht in sich gewunden, sondern als gerade, lediglich zur Achse angestellte Schaufelblätter ausgebildet sind.

In der Fig. 1 ist in einen zylindrischen Behälter 1 eines Lackstiftes zur Ausbesserung von Lackschäden an Kraftfahrzeugen ein Verschlußstopfen 2 eingesetzt, der fest mit dem oberen Rand des Behälters 1 verbunden ist. Der Verschlußstopfen 2 trägt ein Außengewinde 3, auf das eine Schraubkappe 4 aufgesetzt ist, die in bekannter .Weise ausgebildet ist. Diese Schraubkappe 4 besitzt einen konischen Ansatz 5, in dem ein Pinsel 6 fest eingeklemmt ist. Sie besitzt außerdem, ebenfalls in bekannter Weise, einen inneren Hohlraum 7, der oben durch eine zusätzliche Kappe 8 abgedeckt ist. In diesem Hohlraum kann beispielsweise Spachtelmaterial oder anderes für die Ausbesserungsarbeiten des Lackschadens benötigtes Material eingesetzt sein.

In den Behälter 1 ist ein Aufrührorgan 9 eingesetzt, das dazu dient, die in dem Behälter 1 befindliche Lackfarbe aufzurühren, ehe mit der Ausbesserungsarbeit begonnen wird. Das geschieht dadurch, daß der Behälter 1 im verschlossenen Zustand in Achsrichtung hin und her geschüttelt wird, wodurch das Aufrührorgan 9 aufgrund seiner Trägheit eine Axialbewegung innerhalb des Behälters 1 ausführt.

Das Aufrührorgan 9 besteht, wie insbesondere auch aus Fig. 2 hervorgeht, aus einem rohrförmigen Hohlkörper 10, an dessen Umfang schraubenförmig zu der Längsachse 11 verlaufende Stege 12 vorgesehen sind, die in der Art der Schaufeln eines Gebläserades ausgebildet sind. Beim gezeigten Ausführungsbeispiel sind vier Stege 12 vorgesehen, deren obere Stirnseiten 13 jeweils um 90° versetzt zueinander am Umfang des Rohres 1 angeordnet sind, und zwar so, daß sie mit der oberen Stirnseite 10a des Rohres 10 in einer Radialebene liegen, die senkrecht zu der Längsachse 11 steht. Die unteren Stirnflächen 14, die ebenfalls mit der unteren Stirnfläche des Rohres 10 fluchten, sind jeweils zu den zugeordneten oberen Stirnflächen eines jeden Steges etwa um 90° in Umfangsrichtung versetzt, so daß sich die Eingangsquerschnitte der zwischen den Stegen 12 gebildeten Strömungskanäle jeweils ebenfalls etwa um 90° versetzt gegenüberstehen. Die Gesamtlänge I des Rohres 10 und der Stege 12 ist so gewählt, daß sie etwa einem Drittel bis der Hälfte der gesamten im Behälter 1 zur Axialbewegung des Aufrührorgans 9 zur Verfügung stehenden Länge L entspricht. Durch diese Ausgestaltung genügt unter Umständen schon ein einziger Aufschüttelvorgang, um die im Behälter 1 befindliche Lackfarbe durch den vom Aufrührorgan ausgeübten Drall einwandfrei zu durchmischen. Es ist natürlich auch möglich, die Stege 12 unter einem geringeren Winkel zu Längsachse 11 anzustellen, so daß die Stirnseiten 13 und 14 eines jeden Steges beispielsweise nur etwa um 45° oder 60° zueinander versetzt sind. Maßgebend ist, daß die Stege in der Art von Gebläseschaufeln auf die Lackfarbe einwirken sollen, wenn das Aufrührorgan 9 eine Axialbewegung - bedingt durch das Schütteln des Behälters 1 - innerhalb des Behälters 1 ausführt.

Die Außenkanten 15 der Stege 12 liegen beim Ausführungsbeispiel auf einem gedachten Zylinder, dessen Durchmesser geringfügig kleiner als der Innendurchmesser des Behälters 1 ist. Dadurch kann das Aufrührorgan einwandfrei innerhalb des Behälters 1 geführt werden, ohne daß eine Beschädigung des Pinsels 6 zu befürchten ist. Vorteilhaft ist dann auch, daß der gesamte Innenbereich des Behälters 1 bei einem Aufschüttelvorgang von der Drallwirkung des Aufrührorganes 9 erfaßt wird, wobei der Innenraum des Rohres 10 an dem Mischvorgang dadurch teilnimmt, daß im Innenraum des Rohres 10 das untere Ende des Pinsels 6 sich relativ gegenüber dem Rohr 10 bewegt. Die neue Ausgestaltung erlaubt daher eine ausgezeichnete Durchmischung der Farbe im Behälter 1 beim Aufschütteln.

Das Aufrührorgan 9 kann in sehr einfacher Weise als ein einziges Teil im Spritzgußverfahren hergestellt werden- Schwierigkeiten bei der Formgebung treten nicht auf. Dabei kann als Herstellungsmaterial Metall, beispielsweise Zinkguß, oder auch Kunststoff verwendet werden.

Das in der Fig. 3 gezeigte Aufrührorgan 9 besteht aus einem inneren zylindrischen Rohr 10, an dessen Umfang schraubenförmig zu dessen Längsachse 11 verlaufende Stege 12 vorgesehen sind, die wie bei den Fig. 1 und 2 in der Art der Schaufeln eines Gebläserades ausgebildet und angeordnet sind. Die Stirnseiten 13' jedes der Stege 12 sind im Gegensatz zu der Ausführung der Fig. 1 und 2 nicht in einer gemeinsamen Ebene angeordnet, die mit der Stirnseite des Rohres 11 fluchtet, sondern sie sind, wie insbesondere aus Fig. 4 hervorgeht, unter einem Winkel (_{X} zur Längsachse 11 geneigt angeordnet, und zwar so, daß sie ausgehend von dem gedachten Hüllzylinder von der Länge M, der die Außenkanten 15 der einzelnen schaufelartigen Stege 12 aufnimmt, schräg nach innen auf die Länge m des Rohres 10 zurückgeführt sind. An den beiden äußersten stirnseitigen Begrenzungen des Aufrührorganes 9, die im Abstand L zueinander angeordnet sind, ergeben sich daher bei den beiden gezeigten Ausführungsbeispielen auf jeder Seite nur vier etwa punktförmige Stellen 20, welche beim Einsatz des Aufrührorganes 9 in zylindrischen Lackbehältern nach den Fig. 1 und 2 zur Anlage mit dem Boden des Lackbehälters kommen können. Die Berührungsflächen zwischen Lackbehälter und Aufrührorgan 9 sind daher auf ein Minimum reduziert. Das neue Aufrührorgan kann daher nicht mit Pigmenten des Lackes nach längerem Stehen am Boden des Lackbehälters verkleben.

Wie aus Fig. 4 hervorgeht, sind dort die als Gebläseschaufeln ausgebildeten Stege 12 lediglich unter einem Winkel zu der Längsachse 11 geneigt, in sich aber nicht noch einmal verwunden. Es hat sich gezeigt, daß die beim Aufschüttelvorgang des Lackes bewirkende Kraftkomponente groß genug ist, um eine ausreichende Vermischung zu erzielen. Wenn das in der Fig.4 gezeigte Aufrührorgan aber einstückig, beispielsweise aus Metallguß hergestellt wird, kann die dafür benötigte Form wesentlich einfacher gestaltet werden.

## Patentansprüche

1. Aufrührorgan für mit Farben oder Lacken gefüllte zylindrische Behälter, insbesondere für Lackstifte zur Ausbesserung von Lackschäden an Kraftfahrzeugen, das als rohrförmiger Hohl-. körper (10) ausgebildet, im Behälter (1) in dessen Achsrichtung (11) hin- und herschüttelbar geführt ist, einen an einer Kappe (4) befestigten Pinsel (6) umgibt und radial nach außen ragende Stege (12) besitzt, die gleichmäßig auf dem Umfang des Hohlkörpers (10) verteilt sind und mit ihren Außenkanten (15) auf einem gedachten Zylinder liegen, dessen Durchmesser geringfügig kleiner ist als der Innendurchmesser des Behälters (1), dadurch gekennzeichnet, daß die Stege (12) in der Art von Schaufeln eines Gebläserades zur Längsachse (11) des Hohlkörpers (10) geneigt angeordnet sind.

2. Aufrührorgan nach Anspruch 1, dadurch gekennzeichnet, daß die Stege (12) schraubenförmig zur Längsachse des Hohlkörpers (10) gewunden sind.

3. Aufrührorgan nach Anspruch 1, dadurch gekennzeichnet, daß vier Stege (12) vorgesehen sind, deren beiden Stirnseiten (13, 14) jeweils in Umfangsrichtung zueinander versetzt sind, aber senkrecht zu einer an den Außendurchmesser des Hohlkörpers (10) gelegten Tangente stehen.

4. Aufrührorgan nach einem der Ansprüche 1 bis 3, dadurch gekennzeichnet, daß die Länge (I) der Stege (12) etwa einem Drittel bis zur Hälfte der im Behälter (1) zur Axialbewegung des Aufrührorganes (9) zur Verfügung stehenden Länge (L) entspricht.

5. Aufrührorgan nach den Ansprüchen 1 bis 4, dadurch gekennzeichnet, daß die Stirnseiten (13 bzw. 14) jeweils mit den Stirnseiten (10a) des Hohlkörpers (10) fluchten.

6. Aufrührorgan nach einem der Ansprüche 1 bis 5, dadurch gekennzeichnet, daß der Hohlkörper (10) mit den Stegen (12) einteilig als Spritzteil hergestellt ist.

7. Aufrührorgan nach Anspruch 1, dadurch gekennzeichnet, daß die axiale Länge (M) des Hüllzylinders größer als die Länge (m) des Rohres (10) ist und die Stirnkanten (13') der Schaufeln (12) unter einem Winkel (α) zur Längsachse (11) nach innen verlaufen.

8. Aufrührorgan nach Anspruch 7, dadurch gekennzeichnet, daß die Schaufeln (12) als gerade Schaufelblätter ausgebildet, aber unter einem Winkel zur Längsachse (11) des Aufrührorganes (9) geneigt angeordnet sind.

## Claims

1. Agitator for cylindrical containers filled with paint or varnish, especially for touch-up sticks to repair paint damage on automobiles, this agitator being constructed as a tubular hollow member (10) guided in the container (1) for reciprocating shaking movement in the axial direction (11), surrounding a brush (6) attached to a cap (4) and exhibiting radially outwardly projecting ribs (12), that are uniformly distributed about the periphery of the hollow member (10) and have their outer edges (15) located on an imaginary cylinder, the diameter of which is slightly smaller than the inner diameter of the container (1) characterized in that the ribs (12) are inclined with respect to the longitudinal axis (11) of the hollow member (10) in the manner of blades of a fan wheel.

2. Agitator according to claim 1, characterized in that the ribs (12) are twisted helically with respect to the longitudinal axis of the hollow member (10).

3. Agitator according to claim 1, characterized in that four ribs (12) are provided, the two leading sides (13, 14) of which are respectively mutually offset in the peripheral direction, but extend perpendicularly to a tangent placed on the outer diameter of the hollow member (10).

4. Agitator according to any of claims 1-3, characterized in that the length (I) of the ribs (12) corresponds to approximately one-third to one-half of the length (L) available in the container (1) for the axial movement of the agitator (9).

5. Agitator according to claims 1 -4, characterized in that the leading sides (13 or 14) respectively are in alignment with the end faces (10a) of the hollow member (10).

6. Agitator according to any of claims 1-5, characterized in that the hollow member (10) is moulded as a single part with the ribs (12).

7. Agitator according to claim 1, characterized in that the axial length (M) of the imaginary cylinder is greater than the length (m) of the tube (10) and the leading edges (13) of the ribs (12) extend inwardly at an angle (α) with respect to the longitudinal axis (11).

8. Agitator according to claim 7, characterized in that the ribs (12) are fashioned as straight vane blades but are arranged at an angle relative to the longitudinal axis (11) of the agitator (9).

## Revendications

1. Organe agitateur pour les récipients cylindriques remplis de peintures ou de vernis, et en particulier pour les applicateurs de peinture servant à réparer des dommages survenus à la peinture des véhicules automobiles, du genre qui est constitué sous la forme d'un corps creux tubulaire (10) guidé dans le récipient (1) de manière à pouvoir être agité en va-etvient dans la direction axiale (11) de celui-ci, qui entoure un pinceau (6) fixé à un capuchon (4) et qui présente des nervures (12) faisant saillie radialement à l'extérieur, nervures qui sont réparties uniformément à la circonférence du corps creux (10) et dont les bords extérieurs (15) sont situés sur un cylindre imaginaire dont le diamètre est légèrement plus petit que le diamètre intérieur du récipient (1), caractérisé par le fait que les nervures (12) ont une disposition inclinée par rapport à l'axe longitudinal (11) du corps creux (10), à la façon des pales d'un ventilateur.

2. Organe agitateur selon la revendication 1, caractérisé en ce que les nervures (12) sont tordues en hélices par rapport à l'axe longitudinal du corps creux (10).

3. Organe agitateur selon la revendication 1, caractérisé en ce qu'il comporte quatre nervures (12) dont les deux côtés frontaux (13, 14) sont décalés successivement entre eux dans la direction circonférentielle mais sont perpendiculaires à une tangente au diamètre extérieur du corps creux (10).

4. Organe agitateur selon l'une des revendications 1 à 3, caractérisé en ce que la longueur (1) des nervures (12) est comprise à peu près entre le tiers et la moitié de la longueur (L), qui est disponible dans le récipient (1) pour le mouvement axial de l'organe agitateur (9).

5. Organe agitateur selon l'une des revendications 1 à 4, caractérisé en ce que les côtés frontaux (13, 14) sont alignés chacun les côtés frontaux (10a) du corps creux (10).

6. Organe agitateur selon l'une des revendications 1 à 5, caractérisé en ce que le corps creux (10) est fabriqué d'une seule pièce avec ses nervures (12), sous la forme d'une pièce moulée par injection.

7. Organe agitateur selon la revendication 1, caractérisé en ce que la longueur axiale (M) du cylindre d'enveloppe est plus grande que la longeur (m) du tube (10) et que les bords frontaux (13') des pales (12) se dirigent vers l'intérieur en faisant un angle (α) avec l'axe longitudinal (11).

8. Organe agitateur selon la revendication 7, caractérisé en ce que les pales (12) sont réalisées sous la forme de pales rectilignes mais sont inclinées d'un certain angle par rapport à l'axe longitudinal (11) de l'organe agitateur (9).
